# EUROPÄISCHE PATENTSCHRIFT

(11) **EP 2 634 426 B1**
(45) Veröffentlichungstag und Bekanntmachung des Hinweises auf die Patenterteilung: **14.05.2014**
(21) Anmeldenummer: 12157913.0
(22) Anmeldetag: 02.03.2012
(51) Int. Cl.: F04B 3/00, F04B 1/02, F04B 25/00

(54) **Zweistufenpumpe**
Two-stage pump
Pompe à deux étages

(43) Veröffentlichungstag der Anmeldung: 04.09.2013
(73) Patentinhaber: HAWE Hydraulik SE, 81673 München (DE)
(72) Erfinder: Neumair, Georg, 85402 Thalhausen (DE); Glaser, Johannes, 80798 München (DE)
(74) Vertreter: Grünecker, Kinkeldey, Stockmair & Schwanhäusser

(56) Entgegenhaltungen:
- US-A- 4 778 350
- US-A- 4 840 544
- US-A- 4 850 828

## Beschreibung

Die Erfindung betrifft eine Zweistufenpumpe gemäß Oberbegriff des Patentanspruchs 1.

Derartige Zweistufenpumpen finden beispielsweise Einsatz bei hand- oder motorgetriebenen Handwerkzeugen, beispielsweise zum Verpressen von Kabelschuhen, Kabelverbindern, Pressfitting-Systemen, ferner für Scheren wie Kabelscheren und dgl.. Die beiden Pumpelemente liefern bis zu einem bestimmten Grenzdruck, der ein Bruchteil des Maximaldrucks von beispielsweise 700 bar sein kann, gemeinsam einen wesentlich höheren Förderstrom als bei überschrittenem Grenzdruck bis zum Maximaldruck, beispielsweise um einen Leerhub eines Werkzeuges rasch zurückzulegen, bevor der eigentliche Arbeitsvorgang mit hohem Kraftbedarf, d.h. hohem Arbeitsdruck erfolgt.

So ist es bekannt, eine Niederdruck-Zahnradpumpe mit dem größeren Förderstrom und eine Hochdruck-Kolbenpumpe für den geringeren Förderstrom zu kombinieren. Sobald der Ausgangsdruck, der dem Arbeitsdruck entspricht, den Grenzdruck des Niederdruck-Pumpelementes übersteigt, wird dessen Förderstrom über ein Umschaltventil in den Tank geleitet, und liefert die Zweistufenpumpe nur mehr den Förderstrom des Hochdruck-Pumpelementes.

Bei einer aus US 4 850 828 A bekannten Zweistufenpumpe sind die Niederdruck- und Hochdruckförderräume nicht voneinander getrennt, sondern über das Saugventil des HochdruckFörderraums miteinander verbunden, so dass der Förderstrom aus dem Niederdruc-Förderraum zum Druckauslass den Strömungsweg über den Hochdruck-Förderraum und das Druckventil des Hochdruckförderraums nimmt. Somit teilen sich die Hochdruck- und Niederdruck-Pumpelemente ein gemeinsames Druckventil, das unzweckmäßig groß ausgebildet sein muss, nun auch mit den vereinigten Förderströmen der Hochdruck- und Niederdruck-Pumpelemente zurecht zu kommen. Die Kammer des Umschaltventils steht mit dem Druckauslass stromab des einzigen Druckventils über einen Gehäusekanal in Verbindung. Der Niederdruck-Hubkolben ist mit dem Hochdruck-Hubkolben verbunden. Beide Hubkolben werden gemeinsam über eine Rückstellfeder eines Pneumatikantriebs jeweils in Saugrichtung vorgespannt.

Bei einer aus US 4 840 54 A bekannten Zweistufenpumpe sind den Hochdruck- und Niederdruck-Förderräumen, die von einem gemeinsamen Exzenter angetriebene Plunger unterschiedlicher Querschnitte enthalten, eigene Saug- und Druck-Ventile zugeordnet.

Aus DE 197 43 747 A ist eine Zweistufenpumpe bekannt, bei der die beiden Pumpelemente Hubkolben aufweisen, die linear und hin- und hergehend in einem gemeinsamen Förderraum mit nur einem Saugventil und nur einem Druckventil arbeiten, wobei der Hubkolben des Niederdruck-Pumpelementes den Förderraum unterteilt, und vom Hochdruck-Hubkolben angetrieben wird. Im Niederdruck-Hubkolben ist ein Rückschlagventil enthalten, das in Strömungsrichtung zum Hochdruck-Förderraumteil druckabhängig oder zwangsgesteuert öffnet. Der volumetrische Wirkungsgrad ist gering. Die Hubkolben unterliegen starkem Verschleiß.

Der Erfindung liegt die Aufgabe zugrunde, eine Zweistufenpumpe der eingangs genannten Art zu schaffen, die baulich einfach, betriebssicher und einfach antreibbar ist, mit hohem volumetrischem Wirkungsgrad arbeitet, und eine exakte Einstellung des Grenzdruckes ermöglicht.

Die gestellte Aufgabe wird mit den Merkmalen des Patentanspruches 1 gelöst.

Die beiden Hubkolben-Pumpenelemente mit ihren getrennten Hubkolben, getrennten Förderräumen, und jeweils eigenen Druck- und Saugventilen, arbeiten voneinander vollständig unabhängig und mit hohen Teilwirkungsgraden. Ihre unterschiedlichen Förderströme werden bis zum Grenzdruck kombiniert, ehe der Arbeitsdruck am Druckanschluss das Umschaltventil betätigt, so dass von da an der Förderstrom des Niederdruck-Pumpenelementes verlustarm zum Tank geleitet wird, wobei der Druck im Druckauslass das Druckventil des Niederdruck-Pumpenelementes geschlossen hält, so dass kein Anteil des Förderstroms des Hochdruck-Pumpenelementes über das Druckventil des Niederdruck-Pumpenelementes und daran anschließend über das betätigte Umschaltventil zum Tank verloren geht. Die Druckventile sind über einen an den Druckauslass angeschlossenen Gehäusekanal miteinander verbunden. Der Gehäusekanal führt in die das Umschaltventil enthaltende Kammer. Dank der baulichen Trennung der Hubkolben-Pumpenelemente lassen sich deren Hubkolben auf baulich einfache Weise effizient antreiben. Im gemeinsamen Gehäuse sind insbesondere für die Hochdruck-Stufe kurze und verlustarme Strömungswege zum Druckauslass möglich. Insgesamt resultiert trotz baulicher Einfachheit ein hoher volumetrischer Wirkungsgrad und lässt sich der Grenzdruck exakt wählen.

Bei einer zweckmäßigen Ausführungsform sind die Druckventile seitlich der Förderräume und die Saugventile in Hubkolben-Hubrichtung in Verlängerung der Förderräume platziert, wodurch sich bei kompakten Gehäuseabmessungen verlustarme und kurze druckseitige Strömungswege erzielen lassen, und das Umschaltventil platzsparend integrierbar ist.

Besonders zweckmäßig ist das Umschaltventil, ein federvorgespanntes Sitzventil. Die Federvorspannung, die den Grenzdruck für das Niederdruck-Pumpelement bzw. den Aufsteuerdruck des Umschaltventils bestimmt, sollte einstellbar sein, um den Grenzdruck nach Bedarf wählen zu können. Die Sitzventilbauweise garantiert ferner in der Sperrstellung Leckagefreiheit.

Um ein sauberes Ansprechverhalten des Umschaltventils sicherzustellen, kann es zweckmäßig sein, zumindest in dem Gehäusekanal, welcher steuerseitig zum Umschaltventil führt, eine Blende vorzusehen.

In einer günstigen Ausführungsform ist in der Kammer des gemeinsamen Gehäuses ein Sitz für ein Sitzventil-Schließglied des Umschaltventils aufweisender Hülseneinsatz abgedichtet montiert. Dieser hat eine Mehrfachfunktion, da er Einlässe in die Kammer voneinander leckagefrei separiert, und gleichzeitig ein Widerlager für eine Vorspannfeder des Sitzventil-Schließgliedes bilden kann.

Im Hinblick auf kompakte Bauweise, hohe Schließkraft, eine günstige Federkennlinie und hohe Betriebssicherheit, z.B. gegen Bruch oder Ermüdung, ist die Vorspannfeder ein auf einen Schaft des Sitzventil-Schließgliedes aufgefädeltes Tellerfederpaket.

Um die Vorspannkraft und damit den Grenzdruck nach Bedarf einstellen zu können, kann auf dem Schaft eine Federwiderlager-Mutter verschraubbar sein. Damit auch nach langer Gebrauchsdauer die Federvorspannung nicht unkontrolliert geändert wird, kann, vorzugsweise, in dem Innengewinde der Federwiderlager-Mutter eine gegen das freie Schaftende spannbare Konter-Madenhohlschraube angeordnet werden.

Um einen verlustarmen und kurzen Abströmweg zum Tank zu gewährleisten, und die Montage der Komponenten im Gehäuse zu vereinfachen, bzw. eine bequeme Möglichkeit zum Ändern des Vorspanndruckes des Umschaltventils zu bieten, kann in ein offenes Ende der Kammer des gemeinsamen Gehäuses eine den Hülseneinsatz in der Kammer positionierende Verschlussschraube eingesetzt sein, die gleichzeitig eine Strömungsverbindung zum Tank bildende Durchlässe aufweist, die beispielsweise direkt an einer Gehäuseaußenseite münden.

Ebenfalls im Hinblick auf kompakte Abmessungen (axiale Bauhöhe) und hohe Betriebssicherheit sind zweckmäßig die Druck- und Saugventile federbelastete Plättchenventile.

Baulich einfach wird das Hochdruck-Druckventil, vorzugsweise zentrisch, im an einer Gehäuseaußenseite liegenden Druckauslass platziert. Das Hochdruck-Druckventil besitzt seitliche Ventilöffnungen zum Druckauslass, zweckmäßig dort, wo auch der Gehäusekanal in den Druckauslass mündet und das Niederdruck-Druckventil mit dem Druckauslass verbindet.

Der Druckauslass ist beispielsweise eine kreisförmige Vertiefung in der Gehäuseaußenseite, so dass dort ein O-Ring montiert werden kann, der an dieser Schnittstelle die notwendige Abdichtung zum weiteren Hydrauliksystem leistet.

Um sicherzustellen, dass das Umschaltventil exakt beim vorbestimmten Grenzdruck aufgesteuert wird, ist zweckmäßig das Sitzventil-Schließglied bezüglich des Drucks aus dem Niederdruck-Förderraum druckausgeglichen und ausschließlich vom Druck aus dem Gehäusekanal bzw. vom Arbeitsdruck am Druckauslass gegen die Federvorspannung beaufschlagbar.

In einer zweckmäßigen Ausführungsform sind die Hubkolben parallel nebeneinander angeordnet. Sie stehen mit ihren Betätigungsenden über dieselbe Gehäuseaußenseite vor, und werden beispielsweise von einem gemeinsamen Exzenter oder von in Drehrichtung phasenversetzten Exzentern, optional sogar Exzentern unterschiedlicher Exzentrität, jeweils einer Antriebswelle oder zweier Antriebswellen, betätigt, wobei im letztgenannten Fall nicht nur die Hübe phasenversetzt, sondern auch die Drehzahlen entweder gleich oder verschieden gewählt werden können. Der erstgenannte Fall ermöglicht einen einfachen Antrieb mit einer gemeinsamen Antriebswelle, deren Drehmoment nach Überschreiten des Grenzdruckes im Wesentlichen nur mehr von dem Hochdruck-Pumpelement abgenommen wird, da das Niederdruck-Pumpelement sozusagen "leer" läuft.

Bei einer anderen Ausführungsform sind die Hubkolben zwar parallel nebeneinander angeordnet. Jedoch stehen ihre Betätigungsenden über voneinander abgewandte Gehäuseseiten zu jeweils einem Exzenter auf einer eigenen von zwei Antriebswellen vor. Mit dieser Bauweise lassen sich nicht nur unterschiedliche Hübe oder Hubfrequenzen, sondern auch beliebige Phasenversetzungen zwischen den Hüben einstellen, um einen möglichst hohen Gleichförmigkeitsgrad zu erzielen. Im Regelfall ist bei allen Ausführungsformen der Durchmesser des Hubkolbens des Niederdruck-Pumpenelementes größer als der Durchmesser des Hubkolbens des Hochdruck-Pumpenelementes.

Eine solche Zweistufenpumpe mit Gehäuseabmessungen von etwa 32 x 32 x 36 mm, Kolbendurchmessern < 10,0 mm und Hüben beispielsweise von etwa 5 mm erzeugt vor Überschreiten des beliebig hoch wählbaren Grenzdruckes einen Förderstrom, abhängig von der Antriebsdrehzahl, von etwa 0,35 bis 1,4l/min, und nach Überschreiten des Grenzdruckes nur mehr einen Förderstrom von etwa 0,2 bis 0,5 l/min, um einen maximalen Arbeitsdruck am Druckauslass von beispielsweise 700 bar relativ zügig zu erreichen.

Anhand der Zeichnungen werden Ausführungsformen des Erfindungsgegenstandes erläutert. Es zeigen:
- Fig. 1: einen Schnitt in der Schnittebene I - I in Fig. 2, einer Zweistufenpumpe für die Hochdruckhydraulik,
- Fig. 2: eine Draufsicht auf die Zweistufenpumpe, in Fig. 1 von oben,
- Fig. 3: einen weiteren Schnitt der Zweistufenpumpe in der Schnittebene III in Fig. 2,
- Fig. 4: einen weiteren Schnitt der Zweistufenpumpe in der Schnittebene IV in Fig. 1,
- Fig. 5: einen Schnitt eines Umschalt-Sitzventils der Zweistufenpumpe, in der Schnittebene I - I in Fig. 2, wobei in den Fig. 1 bis 5 eine Betriebsfase angedeutet ist, in der die Zweistufenpumpe gerade einen Saughub ausgeführt hat und das Umschaltventil sperrt,
- Fig. 6: die Zweistufenpumpe in Form eines Blockschaltbildes, und
- Fig. 6a: eine Detailvariante zu Fig. 6.

Ehe auf den konstruktiven Aufbau einer in den Fig. 1 bis 5 im Detail und in unterschiedlichen Schnittansichten gezeigten Zweistufenpumpe P eingegangen wird, wird anhand des Blockschaltbildes der Fig. 6 dessen Struktur erläutert.

In einem gemeinsamen, blockförmigen Gehäuse 1, beispielsweise aus Stahl, sind voneinander getrennt ein Niederdruck-Pumpelement N mit größerem Förderstrom und ein Hochdruck-Pumpelement H mit kleinerem Förderstrom, beispielsweise parallel nebeneinanderliegend untergebracht. Das Gehäuse 1 weist einen Druckauslass 2 zu einem dort anschließbaren Hydrauliksystem sowie Auslässe 20 zu einem Tank T auf, der von einem die Zweistufenpumpe P enthaltenden Gehäuse (nicht gezeigt) selbst gebildet sein kann. Das Hochdruck-Pumpelement H ist ein Kolbenpumpenelement mit einem eigenen Förderraum 3, eigenen Druck- und Saugventilen 4, 5 und einem Hubkolben 16, dessen Betätigungsende 18 an einer Gehäuseaußenseite vorsteht. Auch das Niederdruck-Pumpelement N ist ein Kolbenpumpenelement mit einem Hubkolben 17 in einem eigenen Niederdruck-Förderraum 6, dem eigene Saug- und Druckventile 8, 7 zugeordnet sind, und der über einen Abschnitt 15a eines Gehäusekanals 12 an ein in das Gehäuse 1 (in einer Kammer 27, z.B. Fig. 1) integriertes Umschaltventil 9 angeschlossen ist, das seinerseits zum Tank T öffnen kann. Ein Abschnitt 14 des Gehäusekanals 12 führt zum Niederdruck-Druckventil 7, das über einen Abschnitt 15b mit dem Niederdruck-Förderraum 6 verbunden oder direkt in diesen eingesetzt ist. Der Abschnitt 15a bildet eine Abzweigung des Gehäusekanals 12, von welchem auch eine weitere Abzweigung 13 zu einer Aufsteuerseite des Umschaltventils 9 führt, das beispielsweise ein gegen eine Vorspannfeder 10 aus der gezeigten Absperrstellung in eine Öffnungsstellung zum Tank T verstellbares Schließglied 11 enthält.

Zweckmäßig ist das Umschaltventil 9 ein Sitzventil mit leckagefreier Absperrstellung (siehe Fig. 6a). Der Gehäusekanal 12 führt vom Abschnitt 14 vom Niederdruck-Druckventil 7 zum Druckauslass 2 beim oder stromab des Hochdruck-Druckventils 4. In der Abzweigung 13 des Gehäusekanals 12 zum Umschaltventil 9 kann eine Blende 28 enthalten sein, die beispielsweise in Fig. 4 gezeigt ist.

Die beiden Hubkolben 16, 17 können gemeinsam oder getrennt hin- und hergehend angetrieben sein (nicht gezeigt), beispielsweise über einen gemeinsamen Exzenter oder getrennte Exzenter einer Antriebswelle (in Fig. 3 angedeutet), oder zweier Antriebswellen (nicht gezeigt).

Bei Betriebsaufnahme saugen beide Kolbenpumpenelemente zunächst über die Saugventile 5, 8 Hydraulikmedium aus dem Tank in ihre Förderräume 3, 6 ein, komprimieren das eingesaugte Hydraulikmedium, und fördern dieses über ihre Druckventile 7, 4 mit dem größeren Förderstrom des Niederdruck-Pumpelementes N und dem dazu addierten kleineren Förderstrom des Hochdruck-Pumpelementes H zum Druckauslass 2, wobei das Umschaltventil 9 in der leckagefrei dichten Absperrstellung ist. Wird, z.B. am Druckauslass 2, ein an der Vorspannfeder 10 eingestellter Grenzdruck erreicht, dann wird das Umschaltventil 9 über die Abzweigung 13 aufgesteuert, das den Niederdruck-Förderraum 6 über die Abzweigung bzw. den Abschnitt 15a direkt mit dem Tank T verbindet. Ab dann bleibt das Niederdruck-Druckventil 7 vom Arbeitsdruck geschlossen gehalten, so dass das Niederdruck-Pumpelement N zwar über das Niederdruck-Saugventil 8 ansaugt, jedoch verlustarm direkt in den Tank T fördert, während der kleinere Förderstrom des Hochdruck-Pumpelementes H über das Hochdruck-Druckventil 4 aus dem Hochdruck-Förderraum 3 zum Druckauslass 2 gefördert wird, bis der maximale Systemdruck erreicht ist.

Die anhand Fig. 6 erläuterten Komponenten der Zweistufenpumpe P finden sich auch in den Fig. 1 bis 5. Das Umschaltventil 9 befindet sich in einer Kammer 27 des Gehäuses 1, die in Fig. 1 besser zu sehen ist.

In den Fig. 1 und Fig. 3 sind die Hubkolben 16, 17 mit gleicher Wirklänge gezeigt, wobei jedoch der Niederdruck-Hubkolben 17 und dessen Förderraum 6 einen größeren Durchmesser aufweisen, als der Hochdruck-Hubkolben 16 und dessen Förderraum 3. Die Hubrichtungen der beiden Hubkolben 16, 17 sind hier z.B. annähernd senkrecht zur Achse der Kammer 27, in der das Umschaltventil 9 montiert ist. Das Hochdruck-Saugventil 5, beispielsweise ein federbelastetes Plättchenventil, ist direkt im Endbereich des Hochdruck-Förderraumes 3 montiert, während das Hochdruck-Druckventil 4, z.B. an einer Gehäuseaußenseite sichtbar, im Druckauslass 2 montiert sein kann. Das Niederdruck-Druckventil 7 ist gemäß Fig. 4 seitlich des Niederdruck-Förderraumes 6 hinter einem Verschlussstopfen montiert, während das Niederdruck-Saugventil 8 gemäß Fig. 3 in etwa in Verlängerung des Niederdruck-Förderraumes 6 hinter einem an einer Gehäuseaußenseite liegenden, durchgängigen und verstemmten Einsatz montiert ist. Das Hochdruck-Saugventil 5 ist in Fig. 3 mit einem durchgängigen Ringeinsatz positioniert, der durch eine durchgängige Sicherungsschraube festgelegt ist, so dass beide Saugventile 5, 8 an der gleichen Gehäuseaußenseite ansaugen. Beide Hubkolben 16, 17 werden in Saugrichtung von Federn 19 beaufschlagt und weisen etwa gleich große und fluchtende Betätigungsenden 18 auf, die in der Ausführungsform der Fig. 1, 2 und 3 an der gleichen Gehäuseaußenseite vorstehen, und zwar abgewandt von der Gehäuseaußenseite, an der die Saugventile 8, 5 ansaugen.

Vom Gehäusekanal 12 und dessen Abschnitten 15a, 15b, 14, 13 sind in den Fig. 1, 3 und 4 jeweils die Verläufe erkennbar. So zeigt Fig. 1 in Verbindung mit Fig. 4 die Abzweigung 13 als Blindbohrung, die in ein innenliegendes Ende der Kammer 27 mündet, zeigt Fig. 3 die Abschnitte 15a, 15b beim Niederdruck-Saugventil 8, von denen in Fig. 6 der Abschnitt 15b zum Niederdruck-Druckventil 7 und der Abschnitt 15a zu einem weiteren Einlass in die Kammer 27 führen (siehe auch Fig. 4). Fig. 4 verdeutlicht auch, wie das Niederdruck-Druckventil 7 über den Abschnitt 14 mit dem Gehäusekanal 12 verbunden ist, der in Fig. 3 zum Bereich des Druckauslasses 2 führt und an diesem über eine Verbindung 24 angeschlossen ist.

Der Druckauslass 2 (Schnittstelle) ist in Fig. 3 beispielsweise eine kreisrunde Vertiefung 22 in einer Gehäuseaußenseite, wobei dort ein O-Ring 23 angeordnet sein kann. Das Hochdruck-Druckventil 4 weist ein federbelastetes Plättchen 26 sowie seitliche Ventilauslässe 25 in die Vertiefung 22 des Druckauslasses 2 auf.

In den Fig. 1 bis 4 ist das Umschaltventil 9 in seiner Sperrstellung, sind die Saugventile 8, 4 geöffnet, und sind die Druckventile 5, 7 geschlossen (Saughub). Fig. 4 zeigt die in den Gehäusekanal 12, z.B. stromauf der Verzweigung 13 zur Kammer 27, eingesetzte Blende 28.

Fig. 3 deutet zwei unterschiedliche Antriebsprinzipien der Hubkolben 17, 16 über eine hier vorzugsweise gemeinsame Antriebswelle 46 an, obwohl getrennte Antriebswellen ebenfalls möglich wären. In der in Fig. 3 gezeigten Ausführungsform sind die Betätigungsenden 18 der beiden Hubkolben 16, 17, beispielsweise über Wälzlager oder Gleitlager 44, auf Exzentern 47, 45 der Antriebswelle 46 abgestützt, wobei die Exzenter 47, 45 getrennt dargestellt sind, hier aber gleiche Drehphasen haben. Alternativ könnten die beiden Exzenter 47, 45 in Drehrichtung der Antriebswelle 46 phasenversetzt sein (nicht gezeigt). Ferner ist es denkbar, beide Betätigungsenden 18 von einem gemeinsamen Exzenter 45' der Antriebswelle 46 anzutreiben.

Bei einer alternativen Ausführungsform könnten die Betätigungsenden 18 von zwei einander abgewandten Gehäuseseiten vorstehen, und von jeweils einer eigenen Antriebswelle angetrieben werden, wobei auch dann der Hub jedes Hubkolbens 16, 17 individuell gewählt werden könnte, wie auch die Phasenversetzung zwischen den Hüben. Auch in Fig. 3 könnten die beiden Exzenter 45, 47 voneinander verschieden sein, um unterschiedliche Hübe zu erzeugen.

Das in den Fig. 1, 2 und 4 angedeutete Umschaltventil 9 wird anhand Fig. 5 erläutert. Es handelt sich z.B. um ein Sitzventil gemäß Fig. 6a, das mit einem Hülseneinsatz 29 in der Kammer 27 des gemeinsamen Gehäuses 1 montiert ist. Der Hülseneinsatz 29 ist außenseitig in der Kammer 27 zweifach abgedichtet (siehe Fig. 1), um einerseits Einlässe in die Kammer 27 voneinander zu separieren, d.h. die Abdichtung vom Arbeitsdruck zum Druck in der Niederdruckkammer 6, und andererseits die Abzweigung 15a vom Tank T zu separieren, d.h. die Abdichtung des Druckes im Niederdruck-Förderraum 6 gegen Entweichen in den Tank T. Der Hülseneinsatz 29 weist dort eine Umfangsnut auf, wo der Einlass der Abzweigung 15a in der Kammer 27 liegt, und Querdurchgänge 30 von der Umfangsnut zum vom Hülseneinsatz 29 begrenzten Innenraum. Ferner bildet der Hülseneinsatz 29 einen Ventilsitz 31 für ein Sitzventil-Schließglied 33, das z.B. mit dem in Fig. 6a angedeuteten Ventilglied 11 korrespondiert.

Das Sitzventil-Schließglied 33 ist hier z.B. als Kegel ausgebildet und weist einen Schaft 34 auf, der aus dem Hülseneinsatz 29 vorsteht, und auf den die Vorspannfeder 10 in Form eines Tellerfederpakets 36 aufgefädelt ist. Der Schaft kann als Zentrierung der Vorspannfeder dienen. Als Vorspannfeder 10 kann auch jegliche andere Feder dienen. Der Hülseneinsatz 29 bildet ein Federwiderlager 37 für die Vorspannfeder 10. Auf den Schaft 34 ist eine Federwiderlager-Mutter 38 aufgeschraubt, die die Vorspannung der Vorspannfeder 10 einstellt, und zur Einstellung eine Drehhandhabe 41 aufweisen kann. Im anderen Ende des Sitzventil-Schließgliedes 33 kann ebenfalls eine Drehhandhabe 42 geformt sein, um beim Einstellen der Federvorspannung gegenhalten zu können. Die Federwiderlager-Mutter 38 kann ferner durch eine Konter-Madenhohlschraube 39 gesichert sein, die eine innenliegende Drehhandhabe 40 aufweist und gegen das freie Ende des Schaftes 34 angezogen wird. Schließlich weist das Sitzventil-Schließglied 33 eine Dichtfläche 43 auf, die mit dem Ventilsitz 31 im Hülseneinsatz 29 zusammenwirkt, wobei der Wirkdurchmesser D des Sitzventils-Schließgliedes 33 mit dem Durchmesser des Ventilsitzes 31 nahezu übereinstimmt, so dass das Sitzventil-Schließglied 33 bezüglich des Drucks in der Abzweigung bzw. dem Abschnitt 15a druckausgeglichen ist, und auf dem Wirkdurchmesser D ausschließlich vom Druck in der Abzweigung 13 in Aufsteuerrichtung, d.h. Abheberichtung der Dichtfläche 43 vom Ventilsitz 31 gegen die Vorspannfeder 10 beaufschlagt wird.

Der Hülseneinsatz 29 ist in der Kammer 27 durch eine Verschlussschraube 32 positioniert, die Strömungsdurchgänge 20 zum Tank T enthält, die beispielsweise auch in Fig. 2 zu sehen sind. Des Weiteren kann die Verschlussschraube 32 das Sitzventil-Schließglied in seinem Hub begrenzen um einen definierten Maximalöffnungsquerschnitt zu erzielen, und auch den Hub des Tellerfederpaketes bis zu einem vordefinierten Hub begrenzen, was sich positiv auf dessen Lebensdauer niederschlägt.

In der gezeigten Ausführungsform kann die Vorspannung der Vorspannfeder 10 nur nach Ausbauen des Umschaltventils 9 aus der Kammer 27 verstellt werden. Es wäre aber denkbar, am anderen Ende der Kammer 27 einen freizulegenden Zugang bereitzustellen, um die Vorspannung in eingebautem Zustand des Umschaltventils 9 ändern zu können. Der Wirkdurchmesser D des Sitzventil-Schließgliedes 33 beträgt beispielsweise etwa 4 mm, während sein Öffnungshub etwa 0,5 mm betragen kann.

## Patentansprüche

1. Zweistufenpumpe (P), mit einem antreibbaren Hochdruck-Pumpelement (H) für kleineren Förderstrom und einem antreibbaren Niederdruck-Pumpelement (N) für höheren Förderstrom, einem gemeinsamen Druckauslass (2), und einem zwischen dem Niederdruck-Pumpelement (N) und einem Tank (T) angeordneten Umschaltventil (9), das abhängig vom Druck im Druckauslass (2) zum Tank (T) aufsteuerbar ist, wobei beide Pumpelemente (H), N) Kolbenpumpenelemente mit in Saugrichtung federvorgespannten Hubkolben (16, 17) in eigene Saugventile (5, 8) und wenigstens ein Druckventil (4, 7) aufweisenden Hochdruck- und Niederdruck-Förderräumen (6, 3) sind, und sich die Hubkolben (16, 17), die Saug- und Druckventile (5, 8; 4, 7) und das in einer Kammer (27) angeordnete Umschaltventil (9) ein gemeinsames Gehäuse (1) teilen, **dadurch gekennzeichnet, dass** die Hochdruck- und Niederdruck-Förderräume (3, 6) im Gehäuse (1) getrennt angeordnet sind und jeweils ein eigenes Druckventil (4, 7) aufweisen, und dass die Druckventile (4, 7) stromab über einen an den Druckauslass (2) angeschlossenen Gehäusekanal (12) miteinander verbunden sind, der sich in die Kammer (27) aufzweigt.

2. Zweistufenpumpe nach Anspruch 1, **dadurch gekennzeichnet, dass** die Druckventile (4, 7) seitlich der Förderräume (3, 6) und die Saugventile (5, 8) in Kolbenhubrichtung in Verlängerung der Förderräume (3, 6) platziert sind, und dass die das Umschaltventil (9) enthaltende Kammer (27) im Bereich der Saugventile (5, 8) platziert ist, und, vorzugsweise, mit dem Niederdruck-Förderraum (6) und dem Druckauslass (2) bzw. dem Gehäusekanal (12) separat kommuniziert.

3. Zweistufenpumpe nach Anspruch 1, **dadurch gekennzeichnet, dass** das Umschaltventil (9) ein federvorgespanntes Sitzventil ist, und dass, vorzugsweise, die den den Grenzdruck der Zweistufenpumpe (P) definierenden Aufsteuerdruck zum Tank (T) bestimmende Federvorspannung einstellbar ist.

4. Zweistufenpumpe nach Anspruch 1, **dadurch gekennzeichnet, dass** in zumindest einem vom Gehäusekanal (12) aufzweigenden Strömungsweg (13) zur Kammer (27) eine Blende (28) vorgesehen ist.

5. Zweistufenpumpe nach Anspruch 2, **dadurch gekennzeichnet, dass** in der Kammer (27) ein einen Sitz (31) für ein Sitzventil-Schließglied (11, 33) des Umschaltventils (9) aufweisender Hülseneinsatz (29) abgedichtet montiert ist, der an separate Strömungswege zur Kammer (27) angeschlossene Einlässe in die Kammer (27) voneinander separiert und, vorzugsweise, ein Widerlager (37) für eine Vorspannfeder (10) bildet.

6. Zweistufenpumpe nach Anspruch 5, **dadurch gekennzeichnet, dass** die Vorspannfeder (10) ein auf einen Schaft (34) des Sitzventil-Schließgliedes (11, 33) aufgefädeltes Tellerfederpaket (36) ist.

7. Zweistufenpumpe nach Anspruch 6, **dadurch gekennzeichnet, dass** auf dem Schaft (34) eine Federwiderlager-Mutter (38) verschraubbar ist, und dass, vorzugsweise, in einem Innengewinde der Federwiderlager-Mutter (38) eine gegen das freie Schaftende spannbare Konter-Madenhohlschraube (39) angeordnet ist.

8. Zweistufenpumpe nach Anspruch 5, **dadurch gekennzeichnet, dass** in ein offenes Ende der Kammer (27) eine den Hülseneinsatz (29) in der Kammer (27) positionierende Verschlussschraube (32) eingesetzt ist, die eine Strömungsverbindung zum Tank (T) bildende Durchlässe (20) aufweist, vorzugsweise in einer Gehäuseaußenseite freiliegende Durchlässe (20).

9. Zweistufenpumpe nach Anspruch 1, **dadurch gekennzeichnet, dass** die Druck- und Saugventile (4, 7, 5, 8) federbelastete Plättchenventile sind.

10. Zweistufenpumpe nach Anspruch 1, **dadurch gekennzeichnet, dass** das Hochdruck-Druckventil (4), vorzugsweise zentrisch, im an einer Gehäuseaußenseite liegenden Druckauslass (2) platziert ist und seitliche Ventilöffnungen (25) zum Druckauslass (2) dort aufweist, wo auch der über das Niederdruck-Druckventil (7) an den Niederdruck-Förderraum (6) angeschlossene Gehäusekanal (12) in den Druckauslass (2) mündet.

11. Zweistufenpumpe nach Anspruch 10, **dadurch gekennzeichnet, dass** der Druckauslass (2) eine kreisförmige Vertiefung (22) in der Gehäuseaußenseite ist und einen O-Ring (23) enthält.

12. Zweistufenpumpe nach Anspruch 5, **dadurch gekennzeichnet, dass** das Sitzventil-Schließglied (33) bezüglich des Drucks im Niederdruck-Förderraum (6) druckausgeglichen und nur vom Druck im Gehäusekanal (12) in Aufsteuerrichtung gegen die Vorspannfeder (10) beaufschlagbar ist.

13. Zweistufenpumpe nach wenigstens einem der Ansprüche 1 bis 12, **dadurch gekennzeichnet, dass** die Hubkolben (16, 17) parallel nebeneinander angeordnet sind, mit ihren Betätigungsenden (18) über dieselbe Gehäuseaußenseite vorstehen und von einem gemeinsamen Exzenter oder getrennten phasengleichen Exzentern (45, 47) oder von in Drehrichtung phasenversetzten Exzentern einer Antriebswelle (46) oder zweier Antriebswellen betätigbar sind.

14. Zweistufenpumpe nach wenigstens einem der Ansprüche 1 bis 12, **dadurch gekennzeichnet, dass** die Hubkolben (16, 17) parallel nebeneinander angeordnet sind und mit ihren Betätigungsenden (18) über voneinander abgewandte Gehäuseseiten zu jeweils einem Exzenter auf einer eigenen von zwei Antriebswellen vorstehen, die beiderseits des Gehäuses (1) angeordnet sind.

## Claims

1. Two-stage pump (P), comprising a drivable high pressure pump element (H) for a smaller discharge flow and a drivable low pressure pump element (N) for a higher discharge flow, a common pressure port (2), and a switchover valve (9) arranged between the low pressure pump element (N) and a tank (T), the switchover valve (9) being controlled to open to the tank (T) depending on the pressure in the pressure port (2), wherein both pump elements (H, N) are piston pump elements with reciprocating pistons (16, 17) spring loaded in suction direction in high pressure and low pressure discharge chambers (6, 3) comprising separate suction valves (5, 8) and at least one pressure valve (4, 7), the reciprocating pistons (16, 17), the suction and pressure valves (5, 8; 4, 7) and the switchover valve (9) being arranged in a chamber (27) and sharing a common housing (1) **characterised in that** the high pressure and low pressure discharge chambers (3, 6) are separately arranged in the housing (1) and comprise respective pressure valves (4, 7), and that the pressure valves (4, 7) are connected with each other downstream via a housing channel (12) connected with the pressure port (2) and branching into the chamber (27).

2. Two-stage pump according to claim 1, **characterised in that** the pressure valves (4, 7) are placed sidewards of the discharge chambers (3, 6), that the suction valves (5, 8) are placed in the piston stroke direction in prolongation of the discharge chambers (3, 6), and that the chamber (27) accommodating the switchover valve (9) is placed in the region of the suction valves (5, 8), and, preferably, communicates separately with the low pressure discharge chamber (6) and the pressure port (2) of the housing channel (12).

3. Two-stage pump according to claim 1, **characterised in that** the switchover valve (9) is a spring loaded seat valve, and that, preferably, the spring load determining the opening control pressure towards the tank (T) and defining the limit pressure of the two-stage pump (P) is adjustable.

4. Two-stage pump according to claim 1, **characterised in that** an aperture (28) is provided in at least one flow path (13) branching off from the housing channel (12) to the chamber (27).

5. Two-stage pump according to claim 2, **characterised in that** a sleeve insert (29) is mounted in sealed fashion in the chamber (27), the sleeve insert (29) comprising a seat (31) for a seat valve closure member (11, 33) of the switchover valve (9), that the sleeve insert (29) separates ports to the chamber (27) which ports are connected to separate flow paths to the chamber (27), and, preferably, constitutes a retainer (37) for a pre-loading spring (10).

6. Two-stage pump according to claim 5, **characterised in that** the pre-loading spring (10) is a belleville spring package (36) threaded onto a shaft (34) of the seat valve closure member (11, 33).

7. Two-stage pump according to claim 6, **characterised in that** a spring retainer nut (38) is threaded on the shaft (34) and that, preferably, a hollow locking set screw (39) is arranged in an interior thread of the spring retainer nut (38) so as to be tightened against the free end of the shaft (34).

8. Two-stage pump according to claim 5, **characterised in that** for positioning the sleeve insert (29) in the chamber (26), a closure screw (32) is inserted into an open end of the chamber (27) the closure screw (32) comprising openings (20) forming a flow connection to the tank (T), preferably openings (20) which open freely in an outer side of the housing.

9. Two-stage pump according to claim 1, **characterised in that** the pressure and suction valves (4, 7, 5, 8) are spring loaded disk valves.

10. Two-stage pump according to claim 1, **characterised in that** the high pressure pressure valve (4) is placed, preferably centrally, in the pressure port which is situated in an outer side of the housing and comprises sideward valve openings (25) to the pressure port (2) at a location, where as well the housing channel (12) opens into the pressure port (2), the housing channel being connected to the low pressure discharge chamber (6) via the low pressure pressure valve (7).

11. Two-stage pump according to claim 10, **characterised in that** the pressure port (2) is a circular recess (22) in an outer side of the housing and contains an O-ring (23).

12. Two-stage pump according to claim 5, **characterised in that** the seat valve closure member (33) is pressure balanced in relation to the pressure in the low pressure
discharge chamber (6) and is actuated in opening control direction counter to the pre-loading spring (10) solely by pressure in the housing channel (12).

13. Two-stage pump according to at least one of the claims 1 to 12, **characterised in that** the reciprocating pistons (16, 17) are arranged parallel and side by side, protrude with their actuation ends (18) beyond the same outer side of the housing and are actuated by a common eccenter or separated in-phase eccenters (45, 47) or by eccenters having a phase shift in rotational direction, respectively of a single driving shaft (46) or of two driving shafts.

14. Two-stage pump according to at least one of claims 1 to 12, **characterised in that** the reciprocating pistons (16, 17) are arranged parallel and side by side and protrude with their actuation ends (18) beyond opposite outer sides of the housing towards a respective eccenter of a separate one of two drive shafts, arranged at both opposite sides of the housing (1).

## Revendications

1. Pompe (P) à deux étages, comprenant un élément de pompe haute-pression (H) pouvant être entraîné et destiné à un débit plus faible, ainsi qu'un élément de pompe basse-pression (N) pouvant être entraîné et destiné à un débit plus élevé, une sortie de refoulement (2) commune, et une valve d'inversion (9), qui est agencée entre l'élément de pompe basse-pression (N) et un réservoir (T), et peut être commandée en ouverture vers le réservoir (T) en fonction de la pression dans la sortie de refoulement (2), pompe
dans laquelle les deux éléments de pompe (H, N) sont des éléments de pompe à piston comprenant des pistons alternatifs (16, 17) précontraints par ressort dans la direction de l'aspiration, et comprenant des chambres de refoulement (6, 3) présentant leur propres soupapes d'aspiration (5, 8) et au moins une soupape de pression de refoulement (4, 7), et
dans laquelle les pistons alternatifs (16, 17), les soupapes d'aspiration et de pression de refoulement (5, 8; 4, 7) et la valve d'inversion (9) agencée dans un compartiment (27), se partagent un carter (1) commun, **caractérisée en ce que** les chambres de refoulement haute-pression et basse-pression (3, 6) sont agencées de manière séparée dans le carter (1) et présentent chacune leur propre soupape de pression de refoulement (4, 7),
et **en ce que** les soupapes de pression de refoulement (4, 7) sont mutuellement reliées, en aval, par l'intermédiaire d'un canal de carter (12) qui est relié à la sortie de refoulement (2) et est dérivé dans la chambre (27).

2. Pompe à deux étages selon la revendication 1, **caractérisée en ce que** les soupapes de pression de refoulement (4, 7) sont placées latéralement aux chambres de refoulement (3, 6), et les soupapes d'aspiration (5, 8) dans la direction de la course des pistons, en prolongement des chambres de refoulement (3, 6), et **en ce que** le compartiment (27) renfermant la valve d'inversion (9) est placé dans la zone des soupapes d'aspiration (5, 8), et, de préférence, communique séparément avec la chambre de refoulement basse-pression (6) et la sortie de refoulement (2) respectivement le canal de carter (12).

3. Pompe à deux étages selon la revendication 1, **caractérisée en ce que** la valve d'inversion (9) est une valve à siège précontrainte par ressort, et **en ce que**, de préférence, la précontrainte de ressort, qui détermine la pression de commande d'ouverture vers le réservoir (T) définissant la pression limite de la pompe à deux étages (P), est réglable.

4. Pompe à deux étages selon la revendication 1, **caractérisée en ce que** dans au moins un chemin d'écoulement (13) vers le compartiment (27), qui est dérivé du canal de carter (12), est prévu un diaphragme (28).

5. Pompe à deux étages selon la revendication 2, **caractérisée en ce que** dans le compartiment (27) est monté, de manière étanche, un insert en douille (29) présentant un siège (31) pour un organe d'obturation de valve à siège (11, 13) de la valve d'inversion (9), qui sépare mutuellement des entrées dans le compartiment (27) raccordées à des chemins d'écoulement séparés vers le compartiment (27), et, de préférence, forme une butée d'appui (37) pour un ressort de précontrainte (10).

6. Pompe à deux étages selon la revendication 5, **caractérisée en ce que** le ressort de précontrainte (10) est un empilement de rondelles-ressorts (36) enfilées sur un corps allongé (34) de l'organe d'obturation de valve à siège (11, 33).

7. Pompe à deux étages selon la revendication 6, **caractérisée en ce que** sur le corps allongé (34) peut être vissé un écrou de butée d'appui de ressort (38), et **en ce que**, de préférence, dans un filetage intérieur de l'écrou de butée d'appui de ressort (38) est agencée une vis creuse sans tête (39) formant contre-écrou, qui peut être serrée contre l'extrémité libre du corps allongé.

8. Pompe à deux étages selon la revendication 5, **caractérisée en ce que** dans une extrémité ouverte du compartiment (27) est insérée une vis de fermeture (32), qui positionne l'insert en douille (29) dans le compartiment (27), et présente des passages (20) formant une liaison d'écoulement vers le réservoir (T), de préférence des passages (20) débouchant librement dans un côté extérieur de carter.

9. Pompe à deux étages selon la revendication 1, **caractérisée en ce que** les soupapes de pression de refoulement et d'aspiration (4, 7, 5, 8) sont des soupapes à lamelle, chargées par ressort.

10. Pompe à deux étages selon la revendication 1, **caractérisée en ce que** la soupape de pression de refoulement haute-pression (4) est placée, de préférence de manière centrée, dans une sortie de refoulement (2) située sur un côté extérieur de carter, et y présente des ouvertures de soupape latérales (25) vers la sortie de refoulement (2), où débouche également dans la sortie de refoulement (2), le canal de carter (12) raccordé à la chambre de refoulement basse-pression (6) par l'intermédiaire de la soupape de pression de refoulement basse-pression (7).

11. Pompe à deux étages selon la revendication 10, **caractérisée en ce que** la sortie de refoulement (2) est un creux (22) de forme circulaire dans le côté extérieur du carter, et renferme un joint torique (23).

12. Pompe à deux étages selon la revendication 5, **caractérisée en ce que** l'organe d'obturation de valve à siège (33) est équilibré en pression concernant la pression dans la chambre de refoulement basse-pression (6), et ne peut être actionné que par la pression dans le canal de carter (12) dans le sens de la commande d'ouverture, à l'encontre du ressort de précontrainte (10).

13. Pompe à deux étages selon l'une au moins des revendications 1 à 12, **caractérisée en ce que** les pistons alternatifs (16, 17) sont agencés parallèlement côte à côte, font saillie, avec leurs extrémités d'actionnement (18), du même côté extérieur de carter, et peuvent être actionnés par un excentrique commun, ou par des excentriques séparés (45, 47) de même phase, ou encore par des excentriques décalés en phase dans le sens de rotation, d'un arbre d'entraînement (46) ou de deux arbres d'entraînement.

14. Pompe à deux étages selon l'une au moins des revendications 1 à 12, **caractérisée en ce que** les pistons alternatifs (16, 17) sont agencés parallèlement côte à côte, et font saillie, avec leurs extrémités d'actionnement (18), de deux côtés de carter mutuellement opposés, vers un excentrique respectif sur l'un de deux arbres d'entraînement, qui leur est propre, les arbres d'entraînement étant agencés des deux côtés du carter (1).
